# EUROPÄISCHE PATENTSCHRIFT

(11) **EP 1 355 609 B1**
(45) Veröffentlichungstag und Bekanntmachung des Hinweises auf die Patenterteilung: **21.01.2009**
(21) Anmeldenummer: 02715957.3
(22) Anmeldetag: 16.01.2002
(51) Int. Cl.: A61G 10/02

(54) **KLIMAKAMMER**
AIR-CONDITIONED CHAMBER
CHAMBRE CLIMATISEE

(30) Priorität: 30.01.2001 AT 1502001
(43) Veröffentlichungstag der Anmeldung: 29.10.2003
(73) Patentinhaber: Gluderer, Lothar, Erich, A-6130 Schwaz (AT)
(72) Erfinder: Gluderer, Lothar, Erich, A-6130 Schwaz (AT)
(74) Vertreter: Sonn & Partner Patentanwälte
(86) Internationale Anmeldenummer: PCT/AT2002/000012
(87) Internationale Veröffentlichungsnummer: WO 2002/060369

(56) Entgegenhaltungen:
- WO-A-01/62324
- WO-A-97/03631
- WO-A-97/09024
- WO-A-97/22324
- DE-A- 4 420 908
- FR-A- 2 608 740
- US-A- 3 587 574

## Beschreibung

Die Erfindung betrifft eine Kammer oder Aufenthaltseinheit für Personen mit einer Steuer- bzw. Regeleinrichtung zur Steuerung bzw. Regelung der Klima- und Umgebungsverhältnisse in der Kammer oder Aufenthaltseinheit, und einem Rechner, wobei Biosensoren zur Erfassung von Körperparameter, wie beispielsweise Körpertemperatur, Puls, Hautwiderstand, Blutdruck u.dgl. eines in der Kammer oder Aufenthaltseinheit befindlichen Person vorgesehen sind, welche mit der Steuer- bzw. Regeleinrichtung bzw. dem Rechner verbunden sind, wobei die Klima- und Umgebungsverhältnisse durch die von den Biosensoren erfassten Körperparameter direkt steuerbar sind.

Es ist eine Vielzahl von Klimakammern oder Vorrichtungen zur Erzeugung unterschiedlicher Klima- bzw. Umgebungsbedingungen bekannt, welche im wesentlichen aus einer Kammer oder abgeschlossenen Einheit bestehen. Mittels Steuer- bzw. Regeleinrichtungen wird die Atmosphäre in der Kammer bzw. Einheit gesteuert bzw. geregelt. Beispielsweise ist aus der DE 44 20 908 A1 eine Behandlungs- und Aufenthaltseinheit für Personen bekannt, bei welcher die Klimafaktoren im Inneren der Einheit mittels einer Steuervorrichtung gesteuert werden. Unter Klimafaktoren werden dabei nicht nur bestimmte Lufttemperaturen oder Luftfeuchtigkeiten verstanden, sondern auch andere chemisch physikalische Parameter, wie beispielsweise Stoffe, Substanzen oder aber auch elektromagnetische Strahlung, die auf eine im Inneren der Einheit befindliche Person einwirken. Eine Überwachung der einzelnen Werte bezüglich bestimmter Klimafaktoren im Inneren der Einheit wird mittels in diese Einheit hineinreichender Messfühler erreicht, welche die einzelnen Werte erfassen und diese Werte an die Steuervorrichtung weitergeben, wo sie entsprechend berechnet und mit den eingestellten Sollwerten verglichen werden. Eine automatische zeitliche Veränderung von einzelnen Klimafaktoren während eines Behandlungszeitraumes, in dem sich eine Person im Inneren der Einheit aufhält, ist ferner über die Auswahl eines entsprechenden Betriebsprogrammes möglich. Dieses Betriebsprogramm ist in einem Rechner gespeichert, wobei neben diesen auch verschiedene Programmabläufe für das Gesamtklima oder für einzelne Klimafaktoren innerhalb der Einheit neu eingegeben oder verändert werden können.

In der WO 97/09024 ist eine Vorrichtung und Verfahren zur Verstellung umweltnaher Verhältnisse beschrieben, wobei die Vorrichtung eine abgeschlossene luftdichte Kammer umfasst, in welche Sauerstoff, Kohlendioxid, Wasser oder andere Stoffe eingeleitet werden können. Weiters umfasst die Vorrichtung Kontrolleinrichtungen, welche die Atmosphäre, wie beispielsweise die Sauerstoffkonzentration, den Druck, die Temperatur und Feuchtigkeit im Inneren der Kammer kontrollieren können. Weiters kann im Inneren der Kammer auch ein magnetisches Feld erzeugt werden, dessen Stärke und Orientierung ebenfalls über eine Kontrolleinrichtung steuerbar ist.

Nachteilig bei diesen vorgeschlagenen Einrichtungen ist, dass die Veränderung oder Anpassung der Umgebungsverhältnisse in der Kammer lediglich nach einem starr vorgegebenen Protokoll abläuft. Beieinflussungen seitens des in der Kammer befindlichen Patienten sind nicht möglich.

Aus der WO 97/03631 A ist ein hypoxisches Raumsystem für ein hypoxisches Training und eine Therapie bekannt, das sauerstoffreduzierte Bergluft und atmosphärischen Druck verschiedener Höhen simuliert. Ein in diesem Raum befindlicher Patient wird einem entsprechend eines in einem Trainings- bzw. Therapieprotokoll vorbestimmten Sauerstoffgehalt, Luftfeuchtigkeit und Lufttemperatur ausgesetzt, wobei die Steuerung der Luftverhältnisse im Raum über manuelle Betätigung oder Rechnersteuerung reguliert werden. Auch hier läuft die Rechnersteuerung starr nach einem vorgegebenen Trainingsprotokoll ab und die Luftverhältnisse im Raum können demnach nur indirekt gesteuert werden. Es kann auch ein Pulsoximeter zwecks medizinischer Überwachung des Patienten eingesetzt werden, wobei die Daten (Puls- und Sauerstoffsättigung im Blut) an den Rechner übermittelt, aber die für den Patienten geeigneten hypoxischen Parameter nur in Abhängigkeit des vorgegebenen, starren Trainingsprotokolls gewählt werden können.

Die WO 97/22324 A beschreibt eine psychotherapeutische Vorrichtung sowie ein Verfahren zur Aufbringung der Stellung von neuen emotionalen, physiologischen und kognitiven Antwortmustern eines Patienten, wobei ebenfalls ein in einem Rechner gespeichertes Behandlungsprotokoll ausgeführt wird ("expert system"). Dieses kann auch als Überwachungsinhalt der Daten des Patienten dienen, wobei allerding eine Adaptierung der Daten des Patienten bzw, des "expert systems" erst durch ein aktives Feedback vom Patienten, nämlich durch Knopfdruck oder durch Beantwortet von an ihn gestellte Fragen, vorgenommen werden kann. D.h. eine Benutzerfreundlichkeit ist auch hier nicht gegeben, da die Person für eine Änderung der Umgebungsbedingungen selbst aktiv werden muss.

Es ist nun ziel der Erfindung, hier Abhilfe zu schaffen und eine Kammer bzw. Aufenthaltseinheit der eingangs angeführten Art vorzusehen, welche eine Anpassung bzw. Überwachung der Klimafaktoren bzw. der Umgebungsverhältnisse direkt von der in der Kammer befindlichen Person ermöglicht, ohne die Person zu behindern.

Die erfindungsgemäße Vorrichtung der eingangs angeführten Art ist dadurch gekennzeichnet, dass die Biosensoren über Funkverbindung mit der Steuer- bzw. Regeleinrichtung bzw. dem Rechner verbunden sind.

Gemäß der vorliegenden Erfindung wird somit eine Interaktion zwischen den körpereigenen Parametern der sich in der Kammer befindlichen Person(en), und den die Person(en) umgebenden und auf sie einwirkenden Klima- bzw. Umgebungsfaktoren zur Verfügung gestellt. Durch die Funkverbindung zwischen den Biosensoren und der Steuer- bzw. Regeleinrichtung bzw. dem Rechner sind keine für die Person(en) hinderlichen Einrichtungen, wie Kabeln, zwecks Übertragung der körpereigenen werte erforderlich. Somit ist eine erhöhte Benutzerfreundlichkeit gegeben.

Unter den Biosensoren werden im Wesentlichen aus dem Stand der Technik bekannte Messeinrichtungen verstanden, wie beispielsweise Thermometer, Puls- und Blutdruckmesssonden, Geräte zur Messung elektrischer widerstände, wie Hautwiderstand, Oberflächenelektroden oder andere Messgeräte zur Aufnahme von Körpersignalen, wie EKG, EEG oder dergl. Diese Signale bzw. Körperparameter werden zur Steuer- bzw. Regeleinrichtung mit dem Rechner geleitet, wo in Abhängigkeit der Körperparameter die Einstellungen der Klima- bzw. Umgebungsfaktoren in der Kammer geändert werden können. Eine Veränderung von einzelnen oder mehreren Klima- bzw. Umgebungsfaktoren (worunter im Wesentlichen die Umgebungsverhältnisse bzw. Atmosphärenbedingungen im Inneren der Kammer verstanden werden sollen) kann mittels des Rechners, beispielsweise eines digitalen Computers, der Steuer- bzw. Regeleinrichtung erfolgen. Über diesen Rechner können verschiedene Betriebsprogramme aufgerufen werden, welche verschiedene Abläufe für ein in der Kammer erzeugendes Gesamtklima, wie beispielsweise Druckabsenkung oder Senkung der Luftfeuchtigkeit und Erhöhung der Umgebungstemperatur entsprechend einem "Wüstenklima", Beschallung, Beleuchtung etc. eingestellt werden. Die Steuer- bzw. Regeleinrichtung kann derartige Veränderungen einzelner Klimafaktoren oder gesamte Abläufe in der Klimakammer umsetzen. Die Steuer- bzw. Regeleinrichtung ist mit im Stand der Technik bekannten Vorrichtungen ausgestattet, welche z.B. gasförmige und/oder flüssige Medien zur Verfügung stellen, aufbereiten oder mischen können, so dass sie der Kammer in kontrollierbarer Form zugeführt werden können. Derartige Vorrichtungen sind beispielsweise Druckbehälter, Mischkammern, Pumpen, Kompressoren, Filtereinrichtungen, Wärmetauscher, Befeuchter, Behälter für flüssige bzw. gasförmige Medien, Zu- bzw. Ableitungen und dafür vorgesehene Durchflussregler wie Ventile, Messeinrichtungen wie Temperatursensoren, Drucksensoren, Inhaltsstoffmesser, Ionisationsmesser und dergl. In derartigen Vorrichtungen können einfache und komplexe Vorgänge erzeugt werden, die notwendig sind, um flüssige und/oder gasförmige Medien in eine der Kammer zuzuführende Form zu bringen. Weiters kann die Steuer- bzw. Regeleinrichtung mit Beleuchtungskörpern, Schallquellen, Beduftungsvorrichtungen und dergleichen ausgestattet sein. Die Beleuchtungskörper können dabei verschiedene Farben oder Farbmuster vorsehen, gewünschtenfalls gekoppelt mit einer geeigneten passenden Beschallung und/oder Beduftung.

So ist es nun vorstellbar, dass derartige Vorgänge im einfachsten Fall wie folgt aussehen können: Flüssige Medien, wie beispielsweise destilliertes Wasser, werden aus einem Versorgungsbehältnis in dosierter Menge zu einer Mischkammer geführt, um dort mit z.B. Gasen, wie Sauerstoff, Stickstoff, Edelgase oder Gasgemischen, Duftstoffen, Essenzen oder etwa Salzen versetzt zu werden. Dabei können gegebenenfalls auch die gasförmigen Medien, beispielsweise druckgeregelt oder mit anderen Gasen vermengt werden oder dergl., und anschließend zugeführt werden. Das derart erhaltene Flüssigkeitsgasgemisch kann dann entweder sofort oder während einer Weiterleitung erwärmt, gekühlt, ionisiert oder anderwertig weiterbehandelt werden, um letztendlich in kontrollierter Form der Kammer zugeführt zu werden und eritsprechende Klima- bzw. Umgebungsfaktoren zu erzeugen bzw. zu ändern. Derartige Vorgänge der Steuer- und Regeleinrichtung können rechnergesteuert einzeln, gereiht, nebeneinander, hintereinander, unabhängig oder abhängig voneinander ablaufen. Auf diese Weise ist es möglich, einzelne Klima- bzw. Umgebungsfaktoren derart in Relation zueinander zu bringen, dass verschiedene Verhältnisse hergestellt werden können, wie beispielsweise Meeresklima, Höhenklima oder dergl. und zusätzlich mit unterschiedlichen Licht-, Wetter und Geräuschbedingungen wie Sonnenschein, Nebel, Schnee-, fall, Regen, Sturm etc. in der Kammer nachzustellen. Zudem werden über die direkte Verbindung der Person, welche den genannten Klimaverhältnissen und Wetter- bzw. Umgebungsbedingungen in der Kammer ausgesetzt ist, über die Biosensoren Änderungen oder Abweichungen der körpereigenen Parameter erfasst und sofort an den Rechner weitergeleitet. Im Rechner werden die durch die Abläufe definierter Klima- bzw. Umgebungsverhältnisse oder Wetterbedingungen hervorgerufenen Werte der körpereigenen Parameter mit vorgegebenen Werten verglichen und in Abhängigkeit von registrierten Abweichungen reagiert die Steuer- bzw. Regeleinrichtung um in der Kammer beispielsweise geminderte oder verstärkte Klima- bzw. Umgebungsfaktoren vorzusehen.

Die Kammer bzw. Aufenthaltseinheit selbst kann eine im Stand der Technik bekannte bzw. herkömmliche Klimakammer darstellen, welche die durch die Steuer- bzw. Regeleinrichtung erzeugten bzw. überwachten und kontrollierten genannten Vorgänge der gasförmigen bzw. flüssigen Medien, Schallquellen, Beleuchtungskörper und dgl. aufnehmen kann. Demgemäß ist die Kammer bzw. Aufenthaltseinheit mit entsprechenden Vorrichtungen ausgestattet, wie Messeinheiten, Zu- und Abflussleitungen, Düsen, die beispielsweise zur Besprühung, Bedampfung oder etwa Beduftung eingesetzt werden können, Beleuchtungskörpern, Schallquellen, wie Lautsprechern, Gebläse oder ähnliches. Vorteilhafterweise weist die erfindungsgemäße Kammer bzw. Aufenthaltseinheit einen abgetrennten Kontrollraum auf, welcher mit Kontrollvorrichtungen zur zusätzlichen Überwachung der Klimafaktoren bzw. Klima- und Umgebungsverhältnisse in der Kammer ausgestattet ist. Dabei können beispielsweise Thermometer, Barometer, Hygrometer, Manometer, Konzentrationsmesser oder dergl. sowie Kontrollvorrichtungen für die Beleuchtung und die Beschallung vorgesehen sein. Zusätzlich ist es günstig, wenn der Kontrollraum eine Sicherheitssteuerung bzw. -regelvorrichtung aufweist, welche in einem Notfall oder bei auftretenden Störungen eine Unterbrechung oder aber auch eine Beeinflussung der Vorgänge der Steuer- bzw. Regeleinrichtung bewirken kann, so dass ungewollte oder etwa gar für die in der Kammer befindlichen Person gefährliche Klimafaktoren bzw. Klima- oder Umgebungsverhältnisse vermieden werden können.

Außerdem ist es von Vorteil, wenn zusätzlich ein Schleusenraum vorgesehen ist, in dem eine Person, die in die Kammer bzw. Aufenthaltseinheit eintritt oder sie verlässt, "akklimatisieren" kann.

Eine vorteilhafte Ausführungsform der Kammer oder Aufenthaltseinheit gemäß der vorliegenden Erfindung sieht vor, dass die Biosensoren über Funkverbindung mit der Steuer- bzw. Regeleinrichtung bzw. dem Rechner verbunden sind. Durch eine derartige Verbindung wird eine äußerst benutzerfreundliche Verwendung der erfindungsgemäßen Kammer ermöglicht. Leitungen bzw. Ab- und Zuführungen zur Übertragung bzw. Weiterleitung der von den Biosensoren erfassten Körperparameter können durch diese Funkverbindung ersetzt werden. Dabei kann eine herkömmliche Funkverbindung verwendet werden, wobei eine ordnungsgemäße Kommunikation zum Rechner bzw. der Steuer- bzw. Regeleinrichtung sichergestellt sein muss.

Besonders günstig ist es, wenn die Steuer- bzw. Regeleinrichtung die Zusammensetzung von der Kammer bzw. Aufenthaltseinheit zuzuführenden gasförmigen und/oder flüssigen Medien steuert bzw. regelt. Die Zusammensetzung, wie beispielsweise Konzentration, Sättigung und Mischungsverhältnisse kann durch bereits oben genannte Vorgänge vorgesehen werden. Dazu dienen die ebenfalls oben erwähnten Vorrichtungen der Steuer- bzw. Regeleinrichtung, wobei diese wiederum gemäß der im Rechner gespeicherten und aufgerufenen Abläufe aktiviert werden.

Zudem ist es günstig, wenn die Steuer- bzw. Regeleinrichtung den Druck bzw. die Durchflussmenge der gasförmigen und/oder flüssigen Medien steuert bzw. regelt. Bei einer solchen Ausführungsform können in der Kammer besondere Klimafaktoren, wie beispielsweise Unterdruck oder Überdruck, eingestellt werden. Wenn nun eine Person diesen Verhältnissen in der Kammer ausgesetzt ist, so werden im Körper der Person Reaktionen bzw. Änderungen der körpereigenen Parameter hervorgerufen, welche von den Biosensoren erfasst und an den Rechner der Steuer- bzw. Regeleinrichtung weitergeleitet werden. Dort werden die Werte mit den vorgegebenen Sollwerten verglichen. Falls eine Anpassung, d.h. Erhöhung oder Verringerung, des Unterdruckes in der Kammer notwendig ist, so wird diese zu den in der Steuer- bzw. Regeleinrichtung vorgesehenen Vorrichtungen weitergegeben und entsprechend umgesetzt, so dass der Unterdruck in der Kammer angeglichen wird.

Vorzugsweise ist auch vorgesehen, dass die Steuer- bzw. Regeleinrichtung die Beleuchtung und/oder die Beschallung der Kammer steuert bzw. regelt.

Die Erfindung wird nachstehend anhand von in der Zeichnung veranschaulichten vorteilhaften Ausführungsbeispielen, auf die sie jedoch nicht beschränkt sein soll, näher erläutert.

Im Einzelnen zeigen:
Fig. 1 einen Grundriss der erfindungsgemäßen Kammer bzw. Aufenthaltseinheit; und
Fig. 2 einen Querschnitt der erfindungsgemäßen Kammer bzw. Aufenthaltseinheit.

Gemäß Fig. 1 weist die erfindungsgemäße Kammer im vorderen Abschnitt bzw. Eingangsbereich der Kammer drei voneinander getrennte Bereiche auf. Die beiden äußeren bzw. am Rand gelegenen Bereiche 10 stellen Kontrollräume dar, welche mit Messvorrichtungen wie Thermometer, Barometer, Hygrometer, Manometer oder dergl. (nicht gezeigt) zur Überwachung der Klimafaktoren bzw. Klimaverhältnisse in der Kammer ausgestattet sind. Zudem ist in den Kontrollräumen weiters eine Sicherheitssteuerung bzw. Sicherheitsregelvorrichtung vorgesehen (ebenfalls nicht gezeigt), welche bei Notfällen oder Funktionsstörungen der erfindungsgemäßen Kammer eingesetzt werden können. Zwischen den beiden Kontrollräumen ist ein Schleusenraum 11 gezeigt, welcher zur "Akklimatisation" bzw. Anpassung eines Körpers einer Person an die Klimaverhältnisse in der Kammer oder aber auch an die außerhalb der Kammer bestehenden Verhältnisse dient. Im Anschluss an den Eingangsbereich ist gemäß Fig. 1 der Zentralbereich der Kammer gezeigt, wobei dieser hier in zwei weitere Bereiche, einen linken 13 und einen rechten Bereich 14, unterteilt ist. In beiden zentralbereichen sind eine Liege 8 bzw. zwei Sportgeräte 9 schematisch dargestellt. Eine Trennwand, durch welche Technikschächte 1 verlaufen, teilen den Zentralbereich der Kammer in den linken und rechten Bereich gemäß Fig. 1.

Ein weiterer wesentlicher Bestandteil der erfindungsgemäßen Anlage gemäß Fig. 1 ist die Doppelwand, welche die Kammer, insbesondere den Zentralbereich der Kammer, umgibt. Die Außenwand 5 der Doppelwand besteht aus einem Isoliermaterial, so dass die in der Kammer herrschenden Klimafaktoren bzw. Klimaverhältnisse beibehalten werden können. Die innere Wand 6 der Kammer, insbesondere des Zentralbereiches der Kammer, ist ebenfalls mit Schächten 1 ausgestattet, welche beispielsweise als Zu- und/oder Abführleitungen für Druck- bzw. Sauggebläse 2 dienen können, wobei steuerbare Verbindungen zum Zentralbereich der Kammer vorgesehen sind. Weiters weist die innere Wand Beleuchtungskörper 3 zur Beleuchtung des inneren Zentralbereiches auf. Die Beleuchtungskörper können dabei mit verschiedenen Farbfilter, Vorrichtungen zur Erzeugung von Farbmustern und dergleichen ausgestattet sein. Auch können die Beleuchtungskörper über die Steuer- bzw. Regeleinrichtung sowie die Rückmeldung der Biosensoren hinsichtlich Helligkeit, Farbintensität bzw. Wellenlänge des ausgesandten Lichts sowie Auswahl und Bewegung der Farbmuster beeinflusst werden. Ähnlich kann die innere Wand auch Schallquellen 4 zur Beschallung des inneren Zentralbereiches aufweisen, wobei auch hier die Schallquellen über die Steuer- bzw. Regeleinrichtung sowie die Rückmeldung der Biosensoren hinsichtlich Tonhöhe, Melodie und Lautstärke der Beschallung beeinflusst werden können. Sowohl der Einfluss von Licht, insbesondere farbigen Licht, als auch von Tönen ruft bei dem in der Kammer befindlichen Körper messbare Reaktionen hervor, wie beispielsweise eine Veränderung des Hautwiderstandes. Über die Biosensoren kann diese Veränderung registriert und so eine optimale Umgebung für den in der Kammer befindlichen Körper geschaffen werden. Wenn hier von Kammer, Klimakammer oder Aufenthaltseinheit die Rede ist, so sind darunter erfindungsgemäß auch entsprechend ausgestattete Räume in z.B. Hotels und Wellness- bzw. Fitnessanlagen zu verstehen, welche sowohl für den zeitweisen als auch für den dauernden Aufenthalt von Personen geeignet sind. Derartige Räume können z.B. auch nach Art eines Schwimmbeckens zumindest teilweise mit Wasser gefüllt sein, wobei das Wasser hinsichtlich Zusammensetzung (z.B. Beimengung von Gasen, wie O₂, N₂ oder CO₂, Aromen oder Salzen) und/oder Temperatur über die Steuer- bzw. Regeleinrichtung sowie die Rückmeldung der Biosensoren beeinflusst werden kann.

Die innere Wand 6 zeigt zudem noch weitere Schächte 1, welche Vorrichtungen der Steuer- bzw. Regeleinrichtung zeigen (nicht gezeigt), wie z.B. Düsen, Zu- und Abflussleitungen, Leitungen zu Beleuchtungskörper und Schallquellen und dergl.

In Fig. 2 ist ein Querschnitt der erfindungsgemäßen Kammer, insbesondere des Zentralbereiches der Kammer dargestellt. Wie in Fig. 1 ist auch hier der Zentralbereich durch eine Trennwand mit Schächten 1 zur Aufnahme von Vorrichtungen der Steuer- und Regeleinrichtungen ausgerüstet, wobei zusätzlich mobile Steckverbindungen 7 für einen Anschluss der Biosensoren gezeigt sind. Die äußere Wand 5 der die Kammer umgebenden Doppelwand besteht aus einem Isoliermaterial und zudem aus einem beispielsweise zur Umströmung bzw. Umgasung dienenden Schacht. Die innere Wand 6 der Doppelwand ist wieder mit Schächten 1 ausgestattet, welche Vorrichtungen der Steuer- und Regeleinrichtung zur Einstellung einzelner Klimafaktoren bzw. komplexerer Klima- und Umgebungsverhältnissen in der Kammer aufweisen. Weiters sind Sensoren, Messeinheiten, Düsen, Abfluss und Zuleitungen sowie Versorgungsleitungen für Licht- und Schallquellen und dergl. in der inneren Wand der Doppelwand vorgesehen. Sämtliche genannte Einrichtungen in der Doppelwand stehen mit der Steuer- und Regeleinrichtung in Verbindung. Wie in Fig. 1 können die Schächte 1 auch als Zu- und/oder Abführleitungen für Druck- bzw. Sauggebläse 2 dienen. Auch sind in bzw. auf der Doppelwand Lichtquellen 3 sowie Schallquellen 4 vorhanden.

Befindet sich nun eine Person im Zentralbereich der Kammer und die erfindungsgemäße Kammer kommt zur Anwendung, so muss im Rechner der Steuer- bzw. Regeleinrichtung ein Ablauf zur Erstellung und Überwachung beispielsweise eines Unterdruckes gespeichert und aufgerufen werden. Gemäß der in einem solchen Ablauf gegebenen Sollwerte werden die zur Umsetzung des Ablaufes vorgesehenen Vorrichtungen der Steuer- bzw. Regeleinrichtung angesprochen, um so in der Kammer den Unterdruck zu erzeugen. Die in der Kammer befindliche Person ist nun diesem gesteuerten und regulierten Unterdruck ausgesetzt. Biosensoren, wie ein Messgerät, beispielsweise ein Pulsoximeter zur Messung der Sauerstoffsättigung im Blut, sind an dem Körper der Person in der Kammer angelegt bzw. stehen sie im direkten Kontakt zum Körper der Person und erfassen kontinuierlich die Sauerstoffsättigung im Blut. Diese aufgenommenen Werte werden an den Rechner der Steuer- bzw. Regeleinrichtung weitergeleitet, welcher die eingehenden Werte verarbeitet und mit den Sollwerten des im Rechner gespeicherten Ablaufes vergleicht. Wird nun im Körper der dem Unterdruck ausgesetzten Person eine unerwünschte bzw. über das erwünschte Maß hinausgehende Reaktion hervorgerufen, so kann eine sofortige Änderung bzw. Anpassung einzelner Faktoren, in diesem Fall z.B. des Sauerstoffpartialdrucks, mittels der Steuer- bzw. Regeleinrichtung vorgenommen werden.

Auf diese Weise kann die Person in der Kammer verschiedene Tätigkeiten, z.B. Sport, ausüben, wobei die angelegten Biosensoren bestimmte Körperparameter überwachen und bei Überschreiten vorgegebener Werte die einzelnen Klimafaktoren bzw. Klima- oder Umgebungsverhältnisse automatisch verändert werden. Überdies ist es durch die erfindungsgemäße Kammer mit der Steuer- und Regeleinrichtung unter anderem auch möglich, diverse Klimaverhältnisse, wie beispielsweise Meeresklima, Höhenklima und zusätzlich verschiedene Wetter- und Umgebungsbedingungen wie Schneefall, Nebel, Lichtverhältnisse, Geräuschkulissen etc., einzustellen und in Abhängigkeit abgenommener Körperparameter zu verändern, wodurch der Körper der ausgesetzten Person effektiv und optimal an verschiedenste vorgegebene Klima- bzw. Umgebungsbedingungen angepasst werden kann.

## Patentansprüche

1. Kammer oder Aufenthaltseinheit (11, 13, 14) für Personen, mit einer Steuer- bzw. Regeleinrichtung zur Steuerung bzw. Regelung der Klima- und Umgebungsverhältnisse in der Kammer oder Aufenthaltseinheit (11, 13, 14), und einem Rechner, wobei Biosensoren zur Erfassung von Körperparametern, wie beispielsweise Körpertemperatur, Puls, Hautwiderstand, Blutdruck u.dgl., einer in der Kammer oder Aufenthaltseinheit (11, 13, 14) befindlichen Person vorgesehen sind, welche mit der Steuer- bzw. Regeleinrichtung bzw. dem Rechner verbunden sind, wobei die Klima- und Umgebungsverhältnisse durch die von den Biosensoren erfassten Körperparameter direkt steuerbar sind, **dadurch gekennzeichnet, dass** die Biosensoren über Funkverbindung mit der Steuer- bzw. Regeleinrichtung bzw. dem Rechner verbunden sind.

2. Kammer oder Aufenthaltseinheit (11, 13, 14) nach Anspruch 1 , **dadurch gekennzeichnet, dass** die Steuer- bzw. Regeleinrichtung die Zusammensetzung von der Kammer oder Aufenthaltseinheit zuzuführenden gasförmigen und/oder flüssigen Medien steuern bzw. regeln kann.

3. Kammer oder Aufenthaltseinheit (11, 13, 14) nach Anspruch 2, **dadurch gekennzeichnet, dass** die Steuer- bzw. Regeleinrichtung den Druck (2) bzw. die Durchflussmenge der gasförmigen und/oder flüssigen Medien steuern bzw. regeln kann.

4. Kammer oder Aufenthaltseinheit (11, 13, 14) nach einem der Ansprüche 1 bis 3, **dadurch gekennzeichnet, dass** die Steuer- bzw. Regeleinrichtung die Beleuchtung (3) und/oder die Beschallung (4) der Kammer oder Aufenthaltseinheit steuern bzw. regeln kann.

## Claims

1. A chamber or living unit (11, 13, 14) for persons, including a control device for controlling the climate and ambient conditions in the chamber or living unit (11, 13, 14), and with a computer, wherein biosensors are provided for detecting body parameters, such as, e.g., body temperature, pulse, skin resistance, blood pressure, and the like, of a person being in the chamber or living unit (11, 13, 14), with the biosensors being connected with the control unit and/or computer, wherein the climate and ambient conditions are directly controllable by the body parameters detected by the biosensors, **characterized in that** the biosensors are connected with the control device and/or computer via a radio link.

2. The chamber or living unit (11, 13, 14) according to claim 1, **characterized in that** the control device is capable of controlling the composition of the gaseous and/or liquid media to be fed to the chamber or living unit.

3. The chamber or living unit (11, 13, 14) according to claim 2, **characterized in that** the control device is capable of controlling the pressure (2) and/or the flow rate of the gaseous and/or liquid media.

4. The chamber of living unit (11, 13, 14) according to any one of claims 1 to 3, **characterized in that** the control unit is capable of controlling the illumination (3) and/or the acoustic irradiation (4) of the chamber or living unit.

## Revendications

1. Chambre ou unité de séjour (11, 13, 14) pour des personnes, comprenant un dispositif de commande ou un dispositif de réglage pour la commande ou le réglage des conditions de climatisation et d'environnement dans la chambre ou l'unité de séjour (11, 13, 14), et un ordinateur, des biocapteurs étant prévus pour la saisie de paramètres du corps, par exemple la température du corps, le pouls, la résistance de la peau, la pression sanguine, etc., d'une personne se trouvant dans la chambre ou l'unité de séjour (11, 13, 14), lesquels capteurs sont reliés au dispositif de commande ou au dispositif de réglage ou à l'ordinateur, les conditions de climatisation et d'environnement pouvant être commandées directement par les paramètres du corps saisis par les biocapteurs, **caractérisée en ce que** les biocapteurs sont réliés par une liaison radio au dispositif de commande ou au dispositif de réglage ou à l'ordinateur.

2. Chambre ou unité de séjour (11, 13, 14) selon la revendication 1, **caractérisée en ce que** le dispositif de commande ou le dispositif de réglage peut commander ou régler la composition d'agents gazeux/ou liquides à amener à la chambre ou à l'unité de séjour.

3. Chambre ou unité de séjour (11, 13, 14) selon la revendication 2, **caractérisée en ce que** le dispositif de commande ou le dispositif de réglage peut commander ou régler la pression (2) ou le débit des agents gazeux et/ou liquides.

4. Chambre ou unité de séjour (11, 13, 14) selon l'une quelconque des revendications 1 à 3, **caractérisée en ce que** le dispositif de commande ou le dispositif de réglage peut commander ou régler l'éclairage (3) et/ou la sonorisation (4) de la chambre ou de l'unité de séjour.
